# EUROPÄISCHE PATENTSCHRIFT

(11) **EP 0 942 105 B1**
(45) Veröffentlichungstag und Bekanntmachung des Hinweises auf die Patenterteilung: **04.02.2004**
(21) Anmeldenummer: 99810228.9
(22) Anmeldetag: 12.03.1999
(51) Int. Cl.: E03C 1/05, E03D 5/10

(54) **Wandeinbaugehäuse mit einer Radarsonde, das hinter einem Sanitärkörper, insbesondere Urinal einer Sanitäranlage anzuordnen ist**
Wall mounted built-in housing with a radar sensor to be mounted behind a sanitary apparatus, particularly a urinal
Boîte à monter dans une paroi avec une sonde radar, qui doit être placée derrière un appareil sanitaire, en particulier un urinoir

(30) Priorität: 12.03.1998 DE 29804366 U
(43) Veröffentlichungstag der Anmeldung: 15.09.1999
(73) Patentinhaber: GEBERIT TECHNIK AG, 8645 Jona (CH)
(72) Erfinder: Segieth, Matthias, 8640 Rapperswil (CH); Benne, David, 8645 Jona (CH)
(74) Vertreter: Groner, Manfred

(56) Entgegenhaltungen:
- EP-A- 0 717 289
- DE-A- 2 837 710
- DE-A- 3 140 307

## Beschreibung

Wandeinbaugehäuse mit Radarsonden zur Steuerung von Sanitäranlagen sind bekannt. Die EP-A-0 717 289 zeigt eine Radarsonde, die hinter einem Urinal in einer Ausnehmung der Gebäudewand untergebracht ist. Die Radarsonde befindet sich hier in einem kastenförmigen Wandeinbaugehäuse, das in dieser Schrift nicht näher dargestellt ist. Die Radarsonde befindet sich hinter dem Urinal. Dies hat den wesentlichen Vorteil, dass die Radarsonde sehr vandalensicher untergebracht ist. Zum Auswechseln des Radars muss dann allerdings das Urinal abgenommen werden. Das Anbringen der Radarsonde hinter dem Urinal hat aber den Nachteil, dass die Keramik des Urinals aufgrund der Restfeuchtigkeit in der Keramik einen Einfluss auf den Radar ausübt. insbesondere ist dadurch das Einstellen des Radars vergleichsweise aufwändig. Bei einem Urinal aus Chromstahl kann zudem eine Radarsonde nicht angewendet werden. Um den Einfluss der Keramik oder des Chromstahls zu vermeiden, werden solche Radarsonden auch oberhalb des Urinals in einer Nische der Gebäudewand untergebracht. Diese Nische wird dann mit einer Platte abgedeckt. Auch mit einer sehr aufwändigen Abdeckung kann aber keine hinreichende Vandalensicherheit erzielt werden.

Die DE-28 37 710 A offenbart eine Spüleinrichtung für die Einzelspülung von Wandurinalen, die über einen Kabelzug oder eine elektrische Leitung mechanisch oder elektrisch betätigt wird. Eine Radarsonde ist bei dieser Spüleinrichtung nicht vorgesehen.

Für die Revision ist frontseitig auf einem Kastenkörper eine Abdeckplatte angeordnet. Die in diesem Kastenkörper angeordneten Teile sind gegen einen unberechtigten Ausbau und damit gegen Vandalismus nicht geschützt, da diese nach dem Entfernen der Abdeckplatte frei zugänglich sind.

Der Erfindung liegt die Aufgabe zugrunde, ein Wandeinbaugehäuse der genannten Art zu schaffen, das die oben genannten Nachteile vermeidet. Das erfindungsgemässe Wandeinbaugehäuse soll eine hohe Vandalensicherheit gewährleisten, eine einfache und rationelle Montage ermöglichen und zudem den Einfluss der Keramik auf den Radar vermeiden.

Das erfindungsgemässe Wandeinbaugehäuse ermöglicht die Anordnung der Radarsonde über dem Sanitärkörper, d.h. ausserhalb der Keramik dieses Sanitärkörpers. Die Einführungs- und Revisionsöffnung befindet sich aber trotzdem hinter dem Sanitärkörper und ist damit verborgen und nicht sichtbar und für Vandalen nicht zugänglich. Bei der Montage wird die Radarsonde durch die Einführungs- und Revisionsöffnung in das Wandeinbaugehäuse eingeführt und soweit hochgeschoben, bis sie über dem Sanitärkörper angeordnet ist.

Die Montage der Radarsonde ist dann besonders einfach, wenn gemäss einer Weiterbildung der Erfindung ein Stab vorgesehen ist, mit dem die Radarsonde im Schacht hochschiebbar ist. Dieser Stab kann dann gleichzeitig zum Halten der Radarsonde verwendet werden. Der Stab wird dann in den Schacht des Wandeinbaugehäuses gestellt und stützt diese Radarsonde. Zur Revision der Radarsonde muss dann lediglich dieser Stab an seinem unteren Ende aus dem Gehäuse herausgezogen werden. Die Radarsonde rutscht dann nach unten zur Revisionsöffnung. Vorzugsweise ist dieser Stab biegbar ausgebildet.

Nach einer Weiterbildung der Erfindung ist das Wandeinbaugehäuse lösbar in einem Montagerahmen integriert. Dieser Montagerahmen kann dann mit oder ohne Wandeinbaugehäuse verwendet werden.

Zur Anpassung des Wandeinbaugehäuses an unterschiedliche Sanitärkörper ist dieses Gehäuse nach einer Weiterbildung der Erfindung ablängbar ausgebildet. Vorzugsweise weist es eine Schwächungslinie auf, an der ein Bereich abgebrochen wird, wenn dieses Gehäuse verkürzt werden soll.

Vorzugsweise findet das Wandeinbaugehäuse Verwendung für ein Urinal. Denkbar ist aber auch die Verwendung bei einem anderen Sanitärkörper, bei dem eine Steuerung mittels einer Radarsonde vorgesehen ist.

Weitere vorteilhafte Merkmale ergeben sich aus den abhängigen Ansprüchen, der nachfolgenden Beschreibung sowie der Zeichnung.

Ein Ausführungsbeispiel der Erfindung wird nachfolgend anhand der Zeichnung näher erläutert. Es zeigen:
Figur 1 schematisch einen Schnitt durch eine Gebäudewand mit einem eingebauten Wandeinbaugehäuse gemäss der Erfindung sowie ein montiertes Urinal,
Figur 2 eine Ansicht des erfindungsgemässen Wandeinbaugehäuses, und
Figur 3 schematisch den Einbau eines Wandeinbaugehäuses gemäss der Erfindung in einen Montagerahmen.

Die Figur 1 zeigt eine Gebäudewand 20, an der ein an sich übliches Urinal 18 befestigt ist. Über dem Urinal 18 befindet sich in einer Nische 29 der Gebäudewand 20 eine an sich bekannte Steuereinheit 16. Diese Steuereinheit 16 befindet sich in einem mit einem Deckel 15 versehenen hier nicht näher gezeigten Einbaukasten. Durch eine Bohrung 29 in der Gebäudewand 20 führt eine Leitung 17 von der Steuereinheit 16 zu einer Radarsonde 2, die in einem Wandeinbaugehäuse 1 untergebracht ist. Diese elektrische Leitung 17 liefert sowohl Strom als auch Steuersignale an die Radarsonde 2. Wie ersichtlich, befindet sich die Radarsonde 2 am oberen Ende eines vertikalen Schachtes 6. Dieser Schacht 6 ist an einem unteren Ende des Wandeinbaugehäuses 1 über eine rechteckige Einführungs- und Revisionsöffnung 3 zugänglich. In den Schacht 6 ist ein Stab 26 gestellt, auf welchem die Radarsonde 2 abgestellt ist. Wie die Figur 1 schematisch zeigt, wird die Radarsonde 2 mittels des Stabes 26 eingeführt. Die Radarsonde 2 wird mit dem Stab 26 im Schacht 6 nach oben geschoben. Hat die Sonde 2 die in Figur 1 mit gestrichelten Linien gezeigte Position erreicht, wird der Stab an seinem unteren Ende in dem Wandeinbaugehäuse 1 abgestellt. Die Öffnung 3 führt wie ersichtlich über einen Bogen 5 in den vertikalen Schacht 6. Zum Einführen der Radarsonde 2 ist dazu der Stab 26 vorzugsweise biegbar ausgebildet. Zur Revision oder zum Auswechseln der Radarsonde 2 muss dann lediglich der Stab 26 aus dem Schacht 6 herausgezogen werden. Die Radarsonde 2 folgt infolge ihres Eigengewichtes dem Stab 26. Das Urinal 18 ist hierbei selbstverständlich nicht montiert. Die Länge des Schachtes 6 ist so bemessen, dass gemäss Figur 1 die Radarsonde 2 sich über dem Urinal 18 und die Öffnung 3 sich hinter dem Urinal 18 befindet. Die Öffnung 3 ist somit vandalensicher durch das Urinal 18 abgedeckt und gleichzeitig ist die Radarsonde 2 durch dieses Urinal 18 nicht beeinflusst.

Das Wandeinbaugehäuse 1 besteht gemäss Figur 2 aus einer Haube 11, die frontseitig für ein Spülrohr 14 eine Ausnehmung 28 und oben eine horizontale Abschlusswand 7 sowie Öffnungen 8 zum Einführen der Leitung 17 aufweist. Die Haube 11 ist auf ein Zwischenstück 10 aufgesetzt, das einen Bauschutz bildet. Dieses Zwischenstück 10 ist über eine Schwächungsrille 27 über einen unteren bogenförmigen Teil 9 verbunden. Der mittlere Teil 10 kann zum Verkürzen des Wandeinbaugehäuses oben abgelenkt oder entlang der Schwächungsrille 27 abgebrochen werden. Die Öffnung 3 wird nach dem Einbau der Sonde 2 mit einem Deckel 12 verschlossen. Je nach Stärke der Gebäudewand 20 kann auf die Mündung 4 der Öffnung 3 ein Verlängerungsstück 13 aufgesetzt werden. Das Zwischenstück 13 kann wiederum als Bauschutz dienen.

Das Wandeinbaugehäuse kann bereits in eine entsprechende Ausnehmung einer Gebäudewand 20 eingesetzt werden. Vorzugsweise ist jedoch das Wandeinbaugehäuse 1 gemäss Figur 3 in einen Montagerahmen 21 integriert. Dieser an sich bekannte Montagerahmen 21 weist zwei vertikale Stützen 22 sowie Traversen 23 auf. Die Steuereinheit 16 sowie das Spülrohr 14 sind in einem oberen Bereich des Montagerahmens 21 an diesen befestigt. Die Figur 3 zeigt schematisch das Einsetzen des Wandeinbaugehäuses 1 in den Montagerahmen 21. Wie ersichtlich, wird das Wandeinbaugehäuse 1 von unten in den Montagerahmen 21 eingeschoben. Mit hier nicht gezeigten Befestigungsmitteln wird das Wandeinbaugehäuse 1 am Montagerahmen 21 lösbar befestigt. Der Einbau eines solchen Montagerahmens 21 in eine Gebäudewand 20 ist dem Fachmann gut bekannt. Der Sanitärkörper, beispielsweise das Urinal 18 wird dann an diesem Montagerahmen 21 befestigt. Dieser Montagerahmen 21 dient in der Regel auch zur Befestigung des in Figur 1 gezeigten Ablaufrohres 19.

## Patentansprüche

1. Wandeinbaugehäuse mit einer Radarsonde (2), das hinter einem Sanitärkörper (18), insbesondere Urinal einer Sanitäranlage anzuordnen ist, **dadurch gekennzeichnet, dass** das Wandeinbaugehäuse kanalförmig ausgebildet ist und eine untere Einführungs- und Revisionsöffnung (3) für die Radarsonde (2) aufweist und diese Öffnung (3) zu einem vertikal anzuordnenden Schacht (6) führt, in dem die Radarsonde (2) bei ihrer Montage in einen oberen und im Abstand zur genannten Öffnung (3) angeordneten Bereich (11) des Wandeinbaugehäuses (1) hochschiebbar ist.

2. Wandeinbaugehäuse nach Anspruch 1, **dadurch gekennzeichnet, dass** die Einführungs- und Revisionsöffnung (3) über einen 90°-Bogen (5) zu dem vertikal anzuordnenden Schacht (6) führt.

3. Wandeinbaugehäuse nach Anspruch 1 oder 2, **dadurch gekennzeichnet, dass** es an einem oberen Ende im Wesentlichen haubenförmig geschlossen ist.

4. Wandeinbaugehäuse nach einem der Ansprüche 1 bis 3, **dadurch gekennzeichnet, dass** es zur Anpassung an unterschiedliche Sanitärkörper (18) ablängbar ist.

5. Wandeinbaugehäuse nach einem der Ansprüche 1 bis 4, **dadurch gekennzeichnet, dass** es in seinem oberen Ende eine rillenförmige Vertiefung (28) für ein Spühlrohr (14) aufweist.

6. Wandeinbaugehäuse nach einem der Ansprüche 1 bis 5, **dadurch gekennzeichnet, dass** die montierte Radarsonde (2) mittels eines Stabes (26) im Inneren des Gehäuses gehalten ist.

7. Wandeinbaugehäuse nach Anspruch 6, **dadurch gekennzeichnet, dass** der Stab (26) biegbar ausgebildet ist.

8. Montagerahmen und Wandeinbaugehäuse nach einem der Ansprüche 1 bis 7, **dadurch gekennzeichnet, dass** das Wandeinbaugehäuse in den Montagerahmen (21) eingebaut ist.

9. Montagerahmen und Wandeinbaugehäuse nach Anspruch 8, **dadurch gekennzeichnet, dass** der obere Bereich (11) des Wandeinbaugehäuses in einem oberen Bereich des Montagerahmens (21) angeordnet ist, derart, dass sich dieser obere Bereich (11) und die darin untergebrachte Radarsonde (2) über einem am Montagerahmen (21) montierten Sanitärartikel (18) befindet.

10. Montagerahmen und Wandeinbaugehäuse nach Anspruch 8 oder 9, **dadurch gekennzeichnet, dass** sich die Einführungs- und Revisionsöffnung (3) in einem mittleren Bereich des Montagerahmens (21) befindet, derart, dass bei montiertem Sanitärartikel (18) diese Öffnung (3) sich geschützt hinter dem Sanitärartikel (18) befindet.

## Claims

1. Flush-mounting wall housing with a radar probe (2) intended to be arranged behind a sanitary fixture (18), in particular a urinal of a sanitary facility, **characterized in that** the flush-mounting wall housing is of duct-shaped construction and has a lower insertion and maintenance opening (3) for the radar probe (2), and this opening (3) leads to a shaft (6) that is to be arranged vertically and into which the radar probe (2), during its installation, can be pushed upwards into an upper region (11) of the flush-mounting wall housing (1) situated a distance away from the said opening (3).

2. Flush-mounting wall housing according to Claim 1, **characterized in that** the insertion and maintenance opening (3) leads via a 90° bend (5) to the shaft (6) that is to be arranged vertically

3. Flush-mounting wall housing according to Claim 1 or 2, **characterized in that** it is closed at an upper end essentially in a hood-shaped manner.

4. Flush-mounting wall housing according to one of the Claims 1 to 3, **characterized in that** it can be shortened to length to adapt it to different sanitary fixtures (18).

5. Flush-mounting wall housing according to one of the Claims 1 to 4, **characterized in that** it has a groove-shaped depression (28) at its upper end for a flush pipe (14).

6. Flush-mounting wall housing according to one of the Claims 1 to 5, **characterized in that** the installed radar probe (2) is held in the interior of the housing by means of a rod (26).

7. Flush-mounting wall housing according to Claim 6, **characterized in that** the rod (26) is of flexible construction.

8. Mounting frame and flush-mounting wall housing according to one of the Claims 1 to 7, **characterized in that** the flush-mounting wall housing is installed in the mounting frame (21).

9. Mounting frame and flush-mounting wall housing according to Claim 8, **characterized in that** the upper region (11) of the flush-mounting wall housing is arranged in an upper region of the mounting frame (21) in such a way that this upper region (11) and the radar probe (2) accommodated therein is situated above a sanitary fitting (18) mounted on the mounting frame (21).

10. Mounting frame and flush-mounting wall housing according to Claim 8 or 9, **characterized in that** the insertion and maintenance opening (3) is situated in a middle region of the mounting frame (21) in such a way that, when the sanitary fitting (18) is installed, this opening (3) is situated in a protected position behind the sanitary fitting (18).

## Revendications

1. Boîtier à monter dans une paroi comprenant une sonde radar (2), qui doit être placée derrière un équipement sanitaire (18), en particulier un urinoir d'une installation sanitaire, **caractérisée en ce que** le boîtier à monter dans une paroi est réalisé sous forme d'un canal et qu'il comporte une ouverture d'introduction et de contrôle (3) inférieure pour la sonde radar (2) et que cette ouverture (3) conduit à une cheminée (6) qui doit être placée à la verticale, dans laquelle il est possible de faire coulisser vers le haut la sonde radar (2) lors de son montage dans une zone (11) supérieure et éloignée de l'ouverture (3) mentionnée, du boîtier (1) à monter dans une paroi.

2. Boîtier à monter dans une paroi selon la revendication 1, **caractérisé en ce que** l'ouverture d'introduction et de contrôle (3) conduit vers la cheminée (6) qui doit être placée à la verticale (6) au moyen d'un coude en équerre (5).

3. Boîtier à monter dans une paroi selon la revendication 1 ou 2, **caractérisée en ce qu'**il est fermé à une extrémité supérieure essentiellement en forme de cloche.

4. Boîtier à monter dans une paroi selon l'une quelconque des revendications 1 à 3, **caractérisé en ce qu'**il peut être tronçonné pour adaptation à différents équipements sanitaires (18).

5. Boîtier à monter dans une paroi selon l'une quelconque des revendications 1 à 4, **caractérisée en ce qu'**il présente dans son extrémité supérieure, une gorge en forme de rainure (28) pour un tuyau de rinçage (14).

6. Boîtier à monter dans une paroi selon l'une quelconque des revendications 1 à 5, **caractérisé en ce que** la sonde radar (2) montée est maintenue en place à l'intérieur du boîtier au moyen d'une tige (26).

7. Boîtier à monter dans une paroi selon la revendication 6, **caractérisée en ce que** la tige (26) est réalisée sous forme flexible.

8. Cadre de montage et boîtier à monter dans une paroi selon l'une quelconque des revendications 1 à 7, **caractérisés en ce que** le boîtier à monter dans une paroi est logé dans le cadre de montage (21).

9. Cadre de montage et boîtier à monter dans une paroi selon la revendication 8, **caractérisés en ce que** la zone supérieure (11) du boîtier à monter dans une paroi est disposée dans une zone supérieure du cadre de montage (21) de telle sorte que cette zone supérieure (11) et la sonde radar (2) logée dans celle-ci se trouvent au-dessus d'un équipement sanitaire (18) monté sur le cadre de montage (21).

10. Cadre de montage et boîtier à monter dans une paroi selon la revendication 8 ou 9, **caractérisés en ce que** l'ouverture d'introduction et de contrôle (3) est placée dans une zone centrale du cadre de montage (21), de telle sorte que cette ouverture (3) soit protégée derrière l'appareil sanitaire (18) une fois que l'équipement sanitaire (18) est monté.
